# EUROPÄISCHE PATENTSCHRIFT

(11) **EP 3 621 752 B1**
(45) Veröffentlichungstag und Bekanntmachung des Hinweises auf die Patenterteilung: **24.03.2021**
(21) Anmeldenummer: 18727687.8
(22) Anmeldetag: 08.05.2018
(51) Int. Cl.: B08B 3/02, B65B 39/06, B65B 43/14, B65B 59/00, B65B 65/00, B65B 1/02, B65B 1/04, B65B 43/12, B65B 43/26, B65B 43/42

(54) **ABFÜLLMASCHINE ZUM FÜLLEN VON OFFENSÄCKEN MIT SCHÜTTGUT UND REINIGUNGSVORRICHTUNG**
FILLING MACHINE FOR FILLING OPEN MOUTH BAGS WITH BULK MATERIAL AND CLEANING DEVICE
MACHINE DE REMPLISSAGE POUR REMPLIR DES SACS OUVERTS AVEC DES MATERIAUX EN VRAC

(30) Priorität: 08.05.2017 DE 102017109873
(43) Veröffentlichungstag der Anmeldung: 18.03.2020
(73) Patentinhaber: Haver & Boecker OHG, 59302 Oelde (DE)
(72) Erfinder: SCHÜTTE, Volker, 59302 Oelde (DE)
(74) Vertreter: BSB Patentanwälte Schütte & Engelen Partnerschaft mbB
(86) Internationale Anmeldenummer: PCT/EP2018/061921
(87) Internationale Veröffentlichungsnummer: WO 2018/206602

(56) Entgegenhaltungen:
- EP-A1- 1 403 187
- WO-A1-2016/046302
- WO-A1-2016/046312

## Beschreibung

Die vorliegende Erfindung betrifft eine Abfüllmaschine zum Füllen von Offensäcken mit Schüttgut umfassend eine Reinigungsvorrichtung und eine Reinigungsvorrichtung zum Reinigen einer rohrförmigen Innenwand eines Behälters z. B. von Partikeln von Schüttgut oder anderen Verunreinigungen.

Die EP 1 403 187 Al offenbart eine Verpackungsmaschine zur Herstellung, Befüllung und Vereinzelung von Verpackungen aus einer kontinuierlich zugeförderten und durch Bearbeitungsstationen der Maschine geführten Packstoffbahn, wobei eine Reinigungsvorrichtung seitlich zugeordnet ist, die aus einer an einem Träger gelagerten und in mehreren Freiheitsgraden gesteuert beweglichen Reinigungslanze gebildet ist, an deren freien Ende ein durch die Lanze mit Reinigungsmittel unter Druck beschickbarer Reinigungskopf angeordnet ist.

Im Stand der Technik sind mit der WO 2016/046302 A1 eine Vorrichtung und ein Verfahren zum Füllen von Offensäcken bekannt geworden, wobei bei dieser bekannten Vorrichtung das Abfüllgewicht eines gefüllten offenen Sacks zwischen etwa 1 kg und 10 kg beträgt. Mit der bekannten Vorrichtung werden insbesondere Schüttgüter wie Zement oder hochwertiger Fugenmörtel oder andere Baustoffe in Offensäcke abgefüllt, die auch als Beutel oder Kleinbeutel bezeichnet werden. Bei der bekannten Vorrichtung können die Säcke direkt in einer der Vorrichtung vorgeschalteten Einrichtung im Rahmen des Füllprozesses hergestellt werden. Dazu wird beispielsweise eine Flachfolie über eine Formschulter geführt und die Flachfolie wird dort zu einem Folienschlauch verschweißt. Bei der bekannten Vorrichtung wird der zu füllende Offensack in einem Aufnahmekasten aufgenommen und dort gefüllt. Mit der bekannten Vorrichtung lassen sich kastenförmige Offensäcke abfüllen, die während des Prozesses verdichtet werden. Am Ende des Prozesses können quaderförmige Offensäcke verpackt werden. Die bekannte Vorrichtung funktioniert zufriedenstellend.

Bei der Herstellung der Offensäcke werden die Offensäcke in einen Aufnahmekasten eingeführt, dort gefüllt, gegebenenfalls nach verdichtet und anschließend entnommen. Beim Einführen, bei der Nachverdichtung und auch beim Entnehmen können an der Behälterinnenwand Schüttgutteilchen anhaften oder es kann Staub eine Kratzwirkung auf die Oberfläche des Offensacks ausüben. Dabei kann es dazu kommen, dass eine bedruckte Oberfläche des Sacks verkratzt oder unansehnlich wird.

Es ist deshalb die Aufgabe der vorliegenden Erfindung, eine Abfüllmaschine zum Füllen von Offensäcken mit Schüttgut und eine Reinigungsvorrichtung zur Verfügung zu stellen, wodurch hochqualitative Offensäcke mit Schüttgut gefüllt werden können und wobei Beschädigungen einer z. B. bedruckten Oberfläche eines Offensacks besser vermieden werden können.

Diese Aufgabe wird gelöst durch eine Abfüllmaschine mit den Merkmalen des Anspruchs 1 und durch eine Reinigungsvorrichtung mit den Merkmalen des Anspruchs 15. Bevorzugte Ausgestaltungen der Erfindung sind Gegenstand der Unteransprüche. Weitere Vorteile und Merkmale der vorliegenden Erfindung ergeben sich aus der allgemeinen Beschreibung und der Beschreibung der Ausführungsbeispiele.

Eine erfindungsgemäße Abfüllmaschine dient zum Füllen von Offensäcken mit Schüttgut, wobei der Offensack wenigstens zeitweise in einem Behälter aufgenommen ist. Es ist wenigstens eine Reinigungsvorrichtung zum Reinigen einer rohrförmigen Innenwand eines Behälters z. B. bzw. insbesondere von Partikeln von Schüttgut umfasst, um nach oder während der Entnahme und/oder vor dem Einführen oder während des Einführens eines Offensacks die rohrförmige Innenwand zu reinigen. Die Reinigungsvorrichtung umfasst eine in dem Behälter entlang einer Längsrichtung (der Innenwand) bewegbare Reinigungseinrichtung. Die Reinigungseinrichtung umfasst einen Schichtverbund aus einer Mehrzahl von (wenigstens 2) Schichten oder Platten. Der Schichtverbund umfasst zwei Endschichten mit jeweils einer Endfläche. Eine Endschicht ist als Deckschicht mit einer Deckfläche und eine Endschicht ist als Bodenschicht mit einer Bodenfläche ausgebildet. An dem Schichtverbund ist eine Vielzahl von nach außen ausgerichteter Fluidaustrittsöffnungen ausgebildet, um einen Fluidstrom auf die rohrförmige Innenwand des Behälters auszurichten.

Die erfindungsgemäße Abfüllmaschine hat viele Vorteile. Ein erheblicher Vorteil der erfindungsgemäßen Abfüllmaschine ist, dass nach der Füllung an dem Behälter eventuell anhaftende Partikel durch die Fluidaustrittsöffnungen in dem Schichtverbund abgereinigt werden können. Die Fluidaustrittsöffnungen können in gewünschter Richtung und gewünschter Anzahl auf die rohrförmige Innenwand des Behälters ausgerichtet werden. Dadurch ist es möglich, die Stärke und Intensität und Ausrichtung des Fluidstroms auf die rohrförmige Innenwand des Behälters je nach gewünschten Bedingungen auszurichten, um störende anhaftende Partikel abzureinigen, die bei einer nachfolgenden Füllung die Oberfläche eines Offensackes zerkratzen, beschädigen oder beschmutzen könnten. Gerade im Konsumgüterbereich ist es sehr gewünscht, optisch einwandfreie und saubere Gebinde zur Verfügung zu stellen.

In vorteilhaften Ausgestaltungen ist wenigstens eine Schicht als (separate) Platte ausgebildet. Der Schichtverbund kann ein Verbund von mehreren (separaten) Schichten und/oder Platten sein. Der Schichtverbund kann als Plattenverbund ausgebildet sein. Wenigstens eine Endschicht kann als Endplatte ausgebildet sein, die eine Deckschicht oder Endfläche zur Verfügung stellt.

Die Platten und/oder Schichten erstrecken sich vorzugsweise quer zu der Längsrichtung. Insbesondere bei einer additiven Fertigung (auch als 3D-Druck bezeichnet) können sich die Schichten auch in Längsrichtung oder schräg zur Längsrichtung erstrecken.

Insbesondere umfasst der Plattenverbund zwei Endschichten mit jeweils einer Endfläche, wobei eine Endschicht als Deckschicht mit einer Deckfläche und eine Endschicht als Bodenschicht mit einer Bodenfläche ausgebildet ist.

Besonders bevorzugt ist die Reinigungsvorrichtung insgesamt oder wenigstens die Reinigungseinrichtung in der Höhe verfahrbar, um die rohrförmige Innenwand des Behälters zu reinigen.

In vorteilhaften Ausgestaltungen wird Luft als Fluid verwendet. Dann sind die Fluidaustrittsöffnungen Austrittsöffnungen für Luft und können auch als Blasöffnungen bezeichnet werden. Insbesondere ist über dem Umfang wenigstens einer Schicht oder Platte des Schichten- oder Plattenverbundes eine Vielzahl an Blasöffnungen vorgesehen oder ausgebildet.

Der Fluidstrom ist geeignet zum Reinigen einer Rohrinnenwand eines rohrförmigen Behälters. Der rohrförmige Behälter kann als Aufnahmekasten ausgebildet sein. Insbesondere können mit dem Fluidstrom Partikel von Schüttgut von der Rohrinnenwand abgeblasen werden. Ein erheblicher Vorteil ist, dass ein beliebiger Rohrquerschnitt effektiv gereinigt werden kann. Vorteilhaft sind viele Fluidaustrittsöffnungen mit kleinem Querschnitt, die eine hohe Fluidaustrittsgeschwindigkeit bei geringem Fluidverbrauch (Luftverbrauch) und guter Reinigungswirkung bis in die Ecken ermöglichen.

Vorzugsweise ist der Schichtverbund entlang einer Längsrichtung, die auch als Axialrichtung bezeichnet werden kann, der rohrförmigen Innenwand bewegbar. Die Fluidaustrittsöffnungen (Austrittsöffnungen) sind quer dazu ausgerichtet und können beispielsweise radial ausgerichtet sein. Möglich ist es aber ebenso, dass die Ausrichtung der Fluidaustrittsöffnungen auch eine axiale Komponente aufweist.

In einer bevorzugten Weiterbildung ist wenigstens eine Fluidzufuhr an eine Endschicht und insbesondere an der Bodenschicht oder Bodenplatte angeschlossen. Dazu ist insbesondere eine Fluidzufuhröffnung an der (axialen) Endfläche ausgebildet. An die Fluidzufuhröffnung ist vorzugsweise eine Fluidleitung wie ein Schlauch oder dergleichen angeschlossen.

In bevorzugten Weiterbildungen sind Fluidaustrittsöffnungen an einer Umfangsfläche und/oder wenigstens einer Endfläche des Schichtverbundes und/oder Plattenverbundes ausgebildet. Besonders bevorzugt sind Luftaustrittsöffnungen über den Umfang des Schichtverbundes verteilt angeordnet bzw. ausgebildet.

Besonders bevorzugt umfasst der Schichtverbund wenigstens eine Fluidleitschicht (insbesondere eine Luftleitschicht oder Luftleitplatte), in der eine Mehrzahl an (Luft-) Leitkanälen ausgebildet ist, die mit Fluidaustrittsöffnungen gekoppelt sind. Die Fluidleitschicht ist insbesondere als Fluidleitplatte ausgebildet. In einer einfachen Ausgestaltung sind die Leitkanäle durch Materialstege voneinander getrennt an bzw. in der Fluidleitschicht ausgebildet. Ein Leitkanal und insbesondere alle Leitkanäle erstrecken sich insbesondere von einem radial inneren Bereich bis nach außen zum äußeren Rand der Fluidleitschicht. Vorzugsweise erstrecken sich wenigstens zwei Leitkanäle jeweils von einem radial weiter innen gelegenen Leitkanalanfang zu jeweils einer Fluidaustrittsöffnung. In bevorzugten Ausgestaltungen kreuzen sich zwei Leitkanäle nicht. Insbesondere sind die Leitkanäle (etwa) sternförmig ausgebildet. Möglich ist es auch, dass die Leitkanäle spiralförmig in der Fluidleitschicht ausgebildet sind (sodass sie sich insbesondere nicht schneiden).

Vorzugsweise erstrecken sich zwei Leitkanäle jeweils von einem radial weiter innen gelegenen Leitkanalanfang zu jeweils einer Fluidaustrittsöffnung.

In allen Ausgestaltungen können die Leitkanäle durch Fräsen und insbesondere durch Stanzen, Lasern, Ätzen oder z. B. durch Wasserstrahlschneiden eingebracht werden.

In vorteilhaften Weiterbildungen umfasst der Schichtverbund eine Distanzschicht oder Distanzplatte benachbart zu der Fluidleitschicht. Insbesondere ist die Distanzschicht zwischen einer Deckschicht und der Fluidleitschicht aufgenommen.

In bevorzugten Ausgestaltungen ist in den Schichtverbund eine Verteilmulde in Form eines Verteilerraums ausgebildet. Über die Verteilmulde werden wenigstens zwei Leitkanalanfänge (und insbesondere alle Leitkanalanfänge) miteinander verbunden. Insbesondere ist die Verteilmulde in einem mittleren Bereich des Schichtverbundes ausgebildet. Durch die Verteilmulde wird es möglich, mehrere Leitkanäle gleichzeitig mit Fluid zu versorgen, in dem die Verteilmulde mit Fluid beaufschlagt wird.

Es ist möglich, dass die Verteilmulde durch eine Durchgangsöffnung in der Distanzschichtplatte gebildet wird. Dann wird durch die Verteilmulde in der Distanzschicht eine gleichzeitige Beaufschlagung der Leitkanalanfänge verschiedener Leitkanäle bewirkt. In besonders bevorzugten Ausgestaltungen ist deshalb die Verteilmulde mit der Fluidzufuhr verbunden. Die Fluidleitschicht kann eine zentrale Durchgangsöffnung aufweisen. Durch die zentrale Durchgangsöffnung kann beispielsweise die Fluidzufuhr zu der Verteilmulde erfolgen.

In vorteilhaften Ausgestaltungen ist ein Antrieb vorgesehen, um den Schichtverbund entlang einer Längsrichtung der rohrförmigen Innenwand des Behälters zu bewegen. Der Antrieb ist insbesondere als elektrischer Antrieb ausgebildet. Möglich ist es aber auch, dass ein pneumatischer oder hydraulischer oder sonstiger Antrieb verwendet wird.

In allen Ausgestaltungen ist es möglich, dass wenigstens eine insbesondere separate Versorgungsdurchführung an dem Schichtverbund ausgebildet ist. Durch die Versorgungsdurchführung kann beispielsweise eine Fluidleitung oder eine Vakuumleitung oder eine Stromleitung oder dergleichen durch den Schichtverbund hindurchgeführt werden. Eine separate Versorgungsdurchführung in diesem Sinne ist die Durchführung wenigstens einer Versorgungsleitung durch den Schichtverbund unabhängig von den Leitkanälen und den Fluidaustrittsöffnungen. Das bedeutet, dass die Durchführung von Fluid durch die Versorgungsdurchführung keinerlei Auswirkungen auf den Austritt von Fluid aus den Fluidaustrittsöffnungen hat. Es sei denn, dass die Versorgungsdurchführung wiederum zur Versorgung mit dem Fluid dient. Die Fluidaustrittsöffnungen sind vorzugsweise dicht an der rohrförmigen Innenwand angeordnet. Dann passen Versorgungsleitungen nicht mehr zwischen der Rohrinnenwand und der Reinigungseinrichtung hindurch.

Vorzugsweise sind an einer Außenseite des Schichtverbundes Bürsten befestigt, insbesondere um die rohrförmige Innenwand (wenigstens abschnittsweise) zu reinigen. Bürsten können über dem vollständigen Umfang des Schichtverbundes oder Plattenverbundes vorgesehen sein. Möglich ist es auch, dass Bürsten nur in bestimmten Bereichen oder Abschnitten angebracht sind, in denen eine zusätzliche mechanische Reinigung vorteilhaft ist.

In allen Ausgestaltungen ist es bevorzugt, dass an wenigstens einer Schicht des Schichtverbundes wenigstens ein Zentrierloch ausgebildet ist, in dem ein Zentrierstift aufgenommen ist. Möglich und bevorzugt ist es, dass zwei Zentrierlöcher ausgebildet sind, in die jeweils ein Zentrierstift eingeführt ist, um eine definierte Montage des Schichtverbundes zu gewährleisten.

In allen Ausgestaltungen ist es bevorzugt, dass wenigstens eine Platte des Schichtverbundes wenigstens im Wesentlichen und insbesondere nahezu vollständig oder vollständig aus Metall und insbesondere Stahl besteht.

In allen Ausgestaltungen ist es bevorzugt, dass ein Querschnitt des Schichtverbundes an einen Innenquerschnitt des Behälters angepasst ist. Dabei kann der Querschnitt beispielsweise rund, abgerundet, oval, rechteckig oder sternförmig oder mit Hinterschneidungen oder Hinterschnuitten oder sonstwie ausgebildet sein. Insbesondere sind die Querabmessungen des Schichtverbundes und/oder des Plattenverbundes an die Innenabmessungen des Behälters derart angepasst, dass ein definierter (minimaler und maximaler) Abstand zu den Innenwänden des Behälters vorliegt.

In allen Fällen kann zwischen einzelnen oder allen Schichten des Schichtverbundes ein Dichtmittel oder eine Dichtschicht eingebracht sein.

Es können eingelegte Dichtungen verwendet werden. Es können auch Dichtmittel aufgetragen oder aufgesprüht werden. Je nach Oberflächenbeschaffenheit kann auch auf Dichtmittel verzichtet werden.

Des Weiteren betrifft die vorliegende Erfindung eine Verdichtungsstation mit wenigstens einer Verdichtungseinrichtung zur Verdichtung von mit Schüttgütern gefüllten Offensäcken. Die Erfindung wird insbesondere im Zusammenhang mit einer Abfüllmaschine oder Vorrichtung verwendet, wie sie aus der WO 2016/046302 A1 bekannt geworden sind. Bei einer solchen bekannten Vorrichtung werden Säcke beispielsweise mit Schüttgütern wie Zement, hochwertigem Fugenmörtel oder anderen Baustoffen gefüllt. Dabei werden quaderförmige Säcke mit einem hohen Verdichtungsgrad produziert.

Wenn die mit Schüttgütern gefüllten Offensäcke aber von vielen Personen in die Hand genommen werden oder wenn die Offensäcke zu stark gedrückt (oder ausgiebig mit den Händen befingert) werden, können die Säcke aufweichen und ihre exakte quaderförmige Gestalt verlieren.

In einer bevorzugten Weiterbildung umfasst die Abfüllmaschine wenigstens eine Verdichtungsstation mit wenigstens einer Verdichtungseinrichtung zur Verdichtung von den mit Schüttgütern gefüllten Offensäcken. Die Verdichtungseinrichtung umfasst einen Behälter mit einer rohrförmigen Innenwand und einem Aufnahmeraum zur Aufnahme eines gefüllten Offensacks. Des weiteren ist eine Stützeinheit an einer höhenverfahrbaren Hebeeinrichtung vorgesehen. Die Stützeinheit ist insbesondere mittels der höhenverfahrbaren Hebeeinrichtung relativ zu dem Behälter in der Höhe verstellbar. Die Stützeinheit wird in einer abgesenkten Stellung der Hebeeinrichtung auf von unten unterstützt und ist in einer angehobenen Stellung zur Übernahme eines gefüllten Offensacks von einer benachbarten Fördereinrichtung geeignet. Des Weiteren ist ein von oben absenkbarer Pressstempel umfasst, der in einer abgesenkten Position von oben auf das Schüttgut einwirkt und der in einer angehobenen Position die Übernahme eines gefüllten Offensacks von einer benachbarten Fördereinrichtung ermöglicht.

Eine solche Verdichtungsstation hat viele Vorteile. Ein erheblicher Vorteil einer Abfüllmaschine mit einer solchen Verdichtungsstation besteht darin, dass ein gefüllter Offensack innerhalb eines Behälters verdichtet wird. Dadurch wird dem Offensack die Form des Behälters aufgeprägt. Beispielsweise sind quaderförmige gefüllte Offensack mit einer hohen Verdichtung herstellbar.

Insbesondere wird die Stützeinheit in einer abgesenkten Stellung der Hebeeinrichtung auf Stützhaken des Behälters abgestützt bzw. abgesetzt und von diesen von unten unterstützt. Möglich ist aber auch eine anderweitige Unterstützung von unten.

Vorzugsweise ist der Behälter über ein Verdichtungsgetriebe periodisch um einen Behälterhub anhebbar und absenkbar. Durch eine periodische Anhebung und Absenkung des Behälters relativ zu dem Pressstempel wird eine stampfende oder rüttelnde Verdichtung des in den Offensack abgefüllten Schüttguts gewährleistet. Der Behälterhub beträgt vorzugsweise weniger als ein Fünftel und insbesondere weniger als ein Zehntel der Länge des Behälters. In besonders bevorzugten Ausgestaltungen beträgt der Behälterhub weniger als 50 mm und insbesondere weniger als 20 mm und vorzugsweise weniger als 10 mm. In einer konkreten Ausgestaltung wird ein Hub von 6 mm eingesetzt. Abhängig von der Gebindegröße und insbesondere der Gebindehöhe und dem gewünschten Verdichtungsgrad und der Verdichtungsfähigkeit des Schüttguts kann der Hub ausgewählt werden.

Vorzugsweise wird der Pressstempel über einen Pneumatikantrieb angetrieben. Der Pneumatikantrieb kann wenigstens einen Pneumatikzylinder umfassen. Vorzugsweise wird das Verdichtungsgetriebe über einen Elektromotor angetrieben. Die Kombination eines Pneumatikantriebs und eines anderen zum Beispiel elektrischen Antriebs hat den Vorteil, dass der Pneumatikantrieb Druckstöße ausgleichen kann, sodass eine Überbelastung zuverlässig verhindert wird.

Ein weiterer erheblicher Vorteil eines pneumatisch betriebenen Pressstempels und eines Verdichtungsgetriebes ist, dass der Pressstempel bei zunehmender Verdichtung (durch die Pneumatik bedingt) automatisch nachgeführt wird. Auch bei zunehmender Verdichtung wird sicher gestellt, dass die einwirkende Kraft (praktisch) gleich bleibt. Alternativ ist auch möglich, dass der Pressstempel still steht und der Behälter hochgefahren und pneumatisch nachgeführt wird.

In vorteilhaften Ausgestaltungen ist an dem Behälter eine Entstaubung angebracht. Möglich ist es beispielsweise, dass die obere Behälteröffnung wenigstens teilweise von einer Entstaubungsöffnung umgeben ist. Beispielsweise kann auf einer Seite des Behälters oder es können auf mehreren Seiten des Behälters Entstaubungsspalte vorgesehen sein, die den oberen Bereich des Behälters absaugen und somit einen Großteil eventuell austretenden Staubes zuverlässig abführen.

In bevorzugten Ausgestaltungen ist ein oberer Abschnitt des Behälters konisch oder trichterförmig oder dergleichen ausgestaltet, sodass ein Einführen eines Offensacks in den Behälter erleichtert wird.

In vorteilhaften Ausgestaltungen ist der Verdichtungseinrichtung ein Schieber, Schwenkarm oder ähnliches zugeordnet bzw. die Verdichtungseinrichtung weist einen Schieber auf, mit welchem der gefüllte Offensack seitlich von zum Beispiel der Fördereinrichtung auf die Stützeinheit und/oder wieder zurück schiebbbar ist. Darüber kann von der Fördereinrichtung ein zu verdichtender Offensack abgenommen und in der Verdichtungsstation verdichtet werden, während die Fördereinrichtung an sich weiterläuft und beispielsweise einen zweiten gefüllten Offensack zu einer zweiten Verdichtungseinrichtung der Verdichtungsstation transportiert. Über die parallele und gleichzeitige Verdichtung mehrerer gefüllter Offensäcke kann die Verarbeitungsgeschwindigkeit bei gleichzeitig langer Verweilzeit in der Verdichtungsstation erhöht werden.

In allen Ausgestaltungen ist es bevorzugt, dass der Schieber Sauger umfasst, um die obere Sackwandung offen zu halten. Vorzugsweise umfasst der Schieber Sauger in unterschiedlichen Höhen, um die obere Sackwandung von unterschiedlich hohen Offensäcken jeweils gezielt offen halten zu können.

In allen Ausgestaltungen ist es möglich, dass die Stützeinheit über eine Kurzhubeinrichtung anhebbar ist. Dadurch wird es ermöglicht, dass die Stützeinheit bei der Überführung eines verdichteten Offensacks von der Stützeinheit auf die Fördereinrichtung etwas höher positioniert wird, als die Ebene der Fördereinrichtung, sodass ein leichtes Abschieben des schon verdichteten Offensacks auf die Fördereinrichtung ermöglicht wird. Umgekehrt kann die Stützeinheit etwas unterhalb des Höhenniveaus der Fördereinrichtung platziert werden, wenn mit dem Schieber ein zu verdichtender Offensack von der Fördereinrichtung auf die Stützeinheit überführt wird. Beispielsweise kann die Kurzhubeinrichtung einen Hub von 5 mm oder 10 mm oder 20 mm oder eines Zwischenwerts durchführen. Bei einem Hub von 10 mm besteht dann vorzugsweise jeweils eine Höhendifferenz von etwa 5 mm, wenn von der Fördereinrichtung ein zu verdichtender Offensack mittels des Schiebers an die Stützeinheit übergeben wird und es besteht auch eine Höhendifferenz von etwa 5 mm, wenn anschließend nach dem Verdichten der Offensack von der Stützeinheit auf die Fördereinrichtung wieder zurückgeschoben werden soll.

In allen Ausgestaltungen ist es bevorzugt, dass der Pressstempel mit einer Absaugeinrichtung ausgerüstet ist.

In allen Ausgestaltungen ist es bevorzugt, dass die Verdichtungsstation wenigstens 2 Verdichtungseinrichtungen oder 3 Verdichtungseinrichtungen oder mehr Verdichtungseinrichtung zur Verdichtung von mit Schüttgütern gefüllten Offensäcken umfasst. Dabei sind die Verdichtungseinrichtungen vorzugsweise jeweils hintereinander angeordnet und über eine Fördereinrichtung miteinander verbunden. Dadurch wird es möglich, eine Mehrfachverdichtung eines gefüllten Offensack durchzuführen. Möglich ist es insbesondere aber auch, an mehreren Verdichtungseinrichtungen jeweils gleichzeitig einen gefüllten Offensack zu verdichten, sodass die Verarbeitungsgeschwindigkeit entsprechend steigt.

An der Verdichtungsstation wird ein Verfahren durchgeführt, welches zum Verdichten von Schüttgut in einem mit Schüttgut gefüllten Offensack dient. Dabei wird ein gefüllter Offensack auf einer Stützeinheit platziert. Die Stützeinheit mit dem darauf platzierten gefüllten Offensack wird soweit in einen rohrförmigen Aufnahmeraum eines Behälters abgesenkt, dass sich der Produktspiegel in dem rohrförmigen Aufnahmeraum des Behälters befindet. Die Stützeinheit des Behälters steht dann auf Stützhaken auf oder wird von unten unterstützt. Ein Pressstempel taucht gleichzeitig oder vorzugsweise schon zuvor von oben in das offene Ende des Offensacks ein und wirkt von oben auf das Schüttgut ein, während von unten die Stützeinheit (abgestützt durch die Stützhaken) gegen den Sackboden drückt. Die Hebeeinrichtung fährt insbesondere nach unten und trennt sich von der Stützeinheit, wenn die Stützeinheit auf den Stützhaken auftrifft.

Das Verfahren erlaubt eine vorteilhafte Verdichtung von Schüttgütern in Offensäcken, wobei auch eine Parallelisierung zur Leistungssteigerung der Gesamtanlage oder ein höherer Verdichtungsgrad der Gesamtanlage bei gegebener Gesamtleistung ermöglicht wird.

Eine erfindungsgemäße Reinigungsvorrichtung dient zum Reinigen einer rohrförmigen Innenwand eines Behälters, der zur insbesondere formschlüssigen und/oder passgenauen Aufnahme eines Offensackes verwendet wird. Die Innenwand des Behälters kann z. B. von Partikeln von Schüttgut gereinigt werden, die während der Füllung oder des Transportes des Offensackes an der Außenwand des Offensackes anhaften oder die sich an der rohrförmigen Innenwand des Behälters ablegen. Dabei ist eine in dem Behälter entlang einer Längsrichtung bewegbare Reinigungseinrichtung umfasst. Die Reinigungseinrichtung umfasst einen Schichtverbund aus einer Mehrzahl von Schichten, wobei sich die Schichten in Längsrichtung oder quer oder schräg zu der Längsrichtung erstrecken. Der Schichtverbund umfasst zwei Endflächen, wobei eine Deckfläche und eine Bodenfläche umfasst sind. An dem Schichtverbund ist eine Vielzahl von nach außen ausgerichteter Fluidaustrittsöffnungen ausgebildet, um einen Fluidstrom auf die rohrförmige Innenwand des Behälters auszurichten.

Insbesondere erstrecken sich die Schichten in Längsrichtung und/oder quer zu der Längsrichtung.

In Weiterbildungen umfasst die Reinigungsvorrichtung wenigstens ein Merkmal, wie es zuvor mit Bezug auf die Abfüllmaschine beschrieben wurde.

Weitere Vorteile und Merkmale der vorliegenden Erfindung ergeben sich aus den Ausführungsbeispielen, die im Folgenden mit Bezug auf die beiliegenden Figuren erläutert werden.

In den Figuren zeigen:
- Figur 1: eine schematische perspektivische Ansicht einer Füllvorrichtung zum Füllen von Schüttgütern in Offensäcke;
- Figur 2: eine Verdichtungsstation zum Verdichten der Offensäcke;
- Figur 3: eine schematische Querschnittsansicht der Verdichtungsstation gemäß Figur 2;
- Figur 4: eine perspektivische Ansicht einer Verdichtungseinrichtung der Verdichtungsstation nach Figur 2 in einer ersten Stellung;
- Figur 5: die Verdichtungseinrichtung aus Figur 4 in einer zweiten Stellung;
- Figur 6: eine Reinigungsvorrichtung zur Reinigung des Behälters der Verdichtungseinrichtung aus Figur 4;
- Figur 7: eine Platte des Plattenverbundes der Reinigungsvorrichtung nach Figur 6;
- Figur 8: eine Explosionsdarstellung des Plattenverbundes der Reinigungsvorrichtung nach Figur 6; und
- Figur 9: eine schematische Seitenansicht eines Details einer Hebeeinrichtung.

Figur 1 zeigt den grundsätzlichen Aufbau einer Abfüllmaschine 1. Dabei zeigt Figur 1 eine perspektivische Gesamtansicht der Abfüllmaschine 1 zur Abfüllung von Schüttgütern (und gegebenenfalls Fluiden) in flexible und oben offene Säcke 3. Die zu verarbeitenden Säcke 3 bestehen aus einem flexiblen Material und insbesondere aus einem Kunststoffmaterial. Die Abfüllmaschine 1 umfasst ein Füllkarussell 2, eine Sackquelle 70 und ein Zwischensilo 80 zur Zwischenpufferung des abzufüllenden Schüttguts.

Als Sackquelle 70 ist hier eine Folienrolle 71 vorgesehen, auf die eine Folienbahn 72 aufgewickelt ist. Die von der Folienrolle 71 abgewickelte Folienbahn 72 wird einer Formschulter 73 zugeführt. Dort wird die Folienbahn 72 aus Kunststofffolie um die Schulter herum geführt und es wird eine Längsnaht geschweißt, sodass ein durchgehender Folienschlauch entsteht.

An der Übergabestation 60 wird der Sackboden hergestellt, in dem geeignete Schweißnähte quer zur Längserstreckung der Schlauchfolie eingebracht werden. Die im passenden Querschnitt gehaltene Schlauchfolie wird weitergefördert und in den Aufnahmekasten 62 der Übergabestation 60 gebracht. Dort wird der zu füllende offene Sack 3 formschlüssig aufgenommen. Für die Zufuhr wird die Schlauchfolie passend abgeschnitten, sodass das oben offene Ende des offenen Sacks hergestellt wird.

Möglich ist auch die Herstellung der oben offenen Säcke aus einem bereits vorgefertigten und zum Beispiel extrudierten Folienschlauch oder auch die Zuführung komplett vorgefertigter flexibler Säcke oder Beutel aus einem Magazin oder Ähnlichem.

In Figur 1 ist die Schwenkposition 63 der Übergabestation 60 abgebildet.

Die Vorrichtung bzw. Abfüllmaschine 1 weist ein Grundgestell auf, an dem das Füllkarussell 2 und die weiteren Komponenten befestigt sind. Der Teil 5 der Vorrichtung ist feststehend ausgeführt, während der Teil 6 sich im Betrieb dreht. Es sind verschiedene Behandlungsstationen an den einzelnen Füllplätzen vorgesehen, wobei an einer Behandlungsstation die Füllung im Grobstrom und an einer weiteren Behandlungsstation 41 die Füllung im Feinstrom erfolgt. An weiteren Behandlungsstationen erfolgt eine Verdichtung des abgefüllten Schüttguts.

Das Füllkarussell 2 wird hier getaktet betrieben. Aus dem Zwischensilo 80 wird das benötigte Schüttgut zugeführt.

Wenn die an dem Füllkarussell 2 erreichte Verdichtung noch nicht ausreicht, kann eine Verdichtungsstation 100 nachgeschaltet werden, wie sie in Figur 2 abgebildet ist. Die Verdichtungsstation 100 aus Figur 2 umfasst hier fünf unterschiedliche Verdichtungseinrichtungen 101, die hier hintereinander geschaltet angeordnet sind.

Jede Verdichtungseinrichtung 101 umfasst eine Presseinrichtung 123, die jeweils über einen Pneumatikantrieb 124 in Form jeweils eines Pneumatikzylinders. Mittels einer Hub- und Senkeinheit 126 ist ein Pressstempel 120 anhebbar bzw. absenkbar. In der abgesenkten Stellung wird dann über den Pneumatikzylinder 124 Druck auf das Schüttgut ausgeübt.

Die gefüllten Offensäcke 3 werden über die Fördereinrichtung 106 gefördert, die vorzugsweise als Förderband ausgeführt ist. Wenn eine Verdichtung an einer der Verdichtungseinrichtungen 101 erfolgen soll, wird die Stauklappe 108 eingefahren bzw. eingeschwenkt, um den Offensack in Förderrichtung definiert zu positionieren und im geeigneten Moment wird der entsprechende Schieber 105 aktiviert. So wird ein zu verdichtender Offensack 3 von der Fördereinrichtung 106 abgezogen und in einen Behälter 110 eingeführt. Zur Beseitigung von Staub bei der Verdichtung sind Entstaubungsleitungen 130 vorgesehen. Mit der Hebeeinrichtung 102 kann eine in Figur 2 nicht sichtbare Stützeinheit 231 in der Höhe verstellt werden.

Figur 3 zeigt einen schematischen Querschnitt durch die Verdichtungsstation gemäß Figur 2. Am oberen Ende ist die Presseinrichtung 123 mit dem Pneumatikzylinder 124 erkennbar, an den sich nach unten hin ein Gestänge und dann der damit gekoppelte Pressstempel 120 anschließt. Die eigentliche Pressfläche des Pressstempels 120 kann mit einer Absaugeinrichtung 125 ausgerüstet sein, um eine wirksame Entlüftung zu bewirken. Durch die Absaugeinrichtung 125 kann Luft effektiv aus dem Schüttgut abgesaugt werden.

Der Schieber 105 befindet sich hier in der Position oberhalb des Behälters 110, die der Schieber erreicht hat, nachdem ein zu verdichtender Offensack 3 von der Fördereinrichtung 106 auf eine Stützeinheit 231 überführt wurde. Der Offensack 3 ist hier gestrichelt dargestellt, ebenso wie ein in den Offensack eingetauchter Pressstempel 120, der in der abgesenkten Position 121 gestrichelt dargestellt ist. In der angehobenen Stellung 104 steht der Offensack 3 auf der Stützeinheit 231 auf, die über Magnete 232 lösbar mit dem Schichtverbund 203 gekoppelt ist. Wenn sich die Hebeeinrichtung 102 in der abgesenkten Stellung 103 befindet, liegt die Stützeinheit 231 auf Haken 116 am unteren Ende des Behälters 110 auf. Dadurch wird die Stützeinheit 231 von der Hebeeinrichtung 102 entkoppelt, da Kräfte in vertikaler Richtung von oben auf das Schüttgut oder den Offensack direkt über die Haken 116 und den Behälter 110 abgeleitet werden. Die magnetische Verbindung zwischen der Stützeinheit 231 und dem Schichtverbund 203 verhindert ein Verkanten der Stützeinheit 231 in der rohrförmigen Innenwand 111 beim Absenken. Um eine gute Haftwirkung der Magnete jederzeit sicher zu stellen, ist es möglich, einzelne Fluidaustrittsöffnungen z. B. in einem schrägen Winkel in der oberen Deckplatte oder Endplatte austreten zu lassen, um diese von sich darauf ablagernden Partikeln zu reinigen.

Der Schichtverbund kann aus einzelnen (und vor der Montage bzw. Fertigung) separaten Platten bestehen, die einen einteiligen oder mehrteiligen Plattenverbund bilden. Möglich und bevorzugt ist es aber auch, dass wenigstens ein Teil des Schichtverbundes oder der gesamte Schichtverbund insgesamt einstückig ausgebildet ist und z. B. in einem additiven Fertigungsverfahren und/oder als 3D-Druck hergestellt wird. Dann kann auch der gesamte Schichtverbund in einem Herstellschritt gefertigt werden. Dabei können Leitkanäle oder Fluiddurchführungen z. B. durch Weglassen von Material hergestellt werden.

Der Behälter 110 weist einen rohrförmigen Aufnahmeraum mit einer rohrförmigen Innenwand 111 auf. Der Querschnitt ist hier rechteckig, sodass quaderförmige Offensäcke entstehen.

Der obere Abschnitt 115 des Behälters 110 ist leicht konisch ausgebildet, um ein Einführen eines zu verdichtenden Offensacks zu erleichtern.

In Figur 4 ist ein Teil der Verdichtungseinrichtung 101 perspektivisch dargestellt. Am oberen Ende des Behälters 110 ist im Inneren der Schichtverbund 203 mit den Magneten 232 erkennbar, auf dem im Betrieb die hier nicht dargestellte Stützeinheit 231 aufliegt. Auf der Stützeinheit 231 bzw. einer darauf angeordneten Gleitplatte (nicht dargestellt) wird ein zu verdichtender Sack abgestellt. Im Anschluss daran wird der zu verdichtende Offensack zusammen mit der Stützeinheit 231 abgesenkt, sodass die Verdichtungseinrichtung von der in Figur 4 dargestellten angehobenen Stellung 104 in die in Figur 5 dargestellte abgesenkte Stellung 103 überführt wird.

Am unteren Ende des unten offenen Behälters 110 ist die Stützeinheit 231 erkennbar, die nun auf den Haken 116 des Behälters 110 aufliegt. Dadurch wird eine Entkopplung der Hebeeinrichtung 102 von der Stützeinheit 231 bewirkt. Eine Höhenverstellung der Hebeeinheit 102 erfolgt über die Linearführung 233, die einen Motor umfasst.

Der in Figur 4 erkennbare Motor 235 dient zum Antrieb des Verdichtungsgetriebes 113, mit dem eine periodische Stampfbewegung des gesamten Behälters 110 erfolgt.

Um eine Entkopplung der Hubbewegung des Behälters 110 von der Entstaubung 130 zu erhalten, ist die Entstaubung 130 von dem Behälter 110 entkoppelt. Das kann beispielsweise dadurch erfolgen, dass die Entstaubung 130 in einem Langloch 131 an dem Behälter 110 aufgenommen ist, sodass ein ausreichender Vertikalversatz ermöglicht wird. Das Langloch wird durch einen Gummilappen abgedichtet.

Der in Figuren 4 und 5 erkennbare Motor 234 dient zum Antrieb des Förderbandes 106.

Figur 6 zeigt einen Teil der Verdichtungsstation 100 bzw. die Reinigungsvorrichtung 200, mit der schon bei der Entnahme eines verdichteten Offensacks 3 aus einem Behälter 110 eine effektive Reinigung der Innenwandung 111 des Behälters 110 erfolgen kann. Dazu wird die Reinigungseinrichtung 202 mit dem Schichtverbund 203 eingesetzt.

Der Schichtverbund 203 umfasst eine Mehrzahl an Schichten 204 bis 208, deren Aufbau und Funktion im Folgenden mit Bezug auf die Figuren 7 und 8 erläutert wird. Figur 7 zeigt dabei eine Draufsicht auf die Fluidleitschicht insbesondere in Form einer Fluidleitplatte 205, während Figur 8 eine schematische Explosionsdarstellung des Schichtenverbundes bzw. Plattenverbundes 203 zeigt.

Die Reinigungsvorrichtung 200 ist über die Hebeeinrichtung 102 anhebbar und absenkbar. Der Schichtverbund 203 umfasst als unterste Platte hier eine als Bodenschicht oder Bodenplatte ausgebildete Endplatte 204. An der Bodenplatte 204 ist die Fluidzufuhr 212 über eine Fluidzufuhröffnung 213 angeschlossen. Über Zentrierstifte 229 und/oder Schrauben wird der Schichtverbund 203 insgesamt im montierten Zustand zusammengehalten.

An einer oder mehreren der Platten oder Schichten 204-208 können optional Bürsten angebracht oder ausgebildet sein, die die Abreinigung der Innenwandung unterstützen.

Oberhalb der Bodenplatte 204 befindet sich die Fluidleitplatte 205, an der eine Vielzahl von Fluidaustrittsöffnungen 210, 211 über dem Umfang verteilt ausgebildet sind.

Die Fluidaustrittsöffnungen 210, 211 bilden die Enden der Leitkanäle 215, 216, die sich jeweils von einem radial inneren Bereich 219 bis zu der Außenseite 220 bzw. dem äußeren Rand auf der Umfangsfläche 217 erstrecken. Hier sind die Leitkanäle 215, 216 als Ausnehmungen bzw. Durchgangsöffnung in der Fluidleitplatte 205 ausgebildet. Die jeweiligen Leitkanäle 215, 216 werden durch Materialstege 222 voneinander getrennt. Hier verlaufen im Prinzip alle Leitkanäle 215, 216 im Wesentlichen sternförmig, sodass sich über dem kompletten Umfang verteilt Fluidaustrittsöffnungen gegeben, die hier insbesondere als Blasöffnungen zum Ausblasen von Luft als Reinigungsmedium dienen. Hier befindet sich in der Fluidleitplatte 205 eine zentrale Durchgangsöffnung 225, die keinerlei unmittelbare Verbindung zu den Leitkanälen der Fluidleitplatte 205 aufweist.

Oberhalb der Fluidleitplatte 205 wird eine Distanzplatte 206 eingesetzt, die eine Verteilmulde 223 (Verteilraum) aufweist, die hier als Durchgangsöffnung in der Distanzplatte 26 ausgebildet ist. Über die Verteilmulde 223 wird das zu verteilende Fluid (hier Luft) auf alle Leitkanäle 215, 216 verteilt, sodass über die Luftzufuhr durch die zentrale Fluidzufuhröffnung 213 aus allen Leitkanälen 215, 216 Luft nach außen geblasen wird. Über die Querschnittsfläche der einzelnen Leitkanäle kann die Intensität der ausgeblasenen Luft eingestellt werden.

Es ist möglich, dass separate Versorgungsdurchführungen 226 ausgebildet sind, durch die eine Versorgung weiterer Komponenten realisiert werden kann. Durch die Versorgungsdurchführung 226 kann beispielsweise Vakuum geleitet werden. Oder es wird Druckluft durchgeführt. Möglich ist es auch, dass Strom- oder Sensorsignale durch die Versorgungsdurchführung 226 durchgeführt werden.

Oberhalb der Distanzplatte 206 ist noch eine Deckplatte 207 vorgesehen, an die sich schließlich die Endplatte 208 anschließt.

Die Reinigungsvorrichtung 200 kann gegebenenfalls auch nur einen Plattenverbund oder Schichtverbund aus beispielsweise drei Platten oder Schichten umfassen, wobei die mittlere Schicht oder Platte dann z. B. als Fluidleitplatte ausgebildet ist. In allen Fällen ist es möglich, dass die Leitkanäle in der Fluidleitplatte als Durchgangsöffnungen ausgebildet sind. Möglich ist es aber auch, dass die Leitkanäle beispielsweise in die Oberfläche der Fluidleitplatte eingefräst sind.

In die oberste Platte 208 können noch Zusatzfunktionen integriert sein. So kann beispielsweise ein Magnet 232 (oder mehrere) dort vorgesehen sein oder weitere Aktoren befestigt sein, wie z. B. eine Kurzhubeinrichtung 140, die mittels Versorgungsdurchführungen 226 angesteuert wird.

Eine Reinigungsvorrichtung 200 kann in entsprechender Weise auch zur Reinigung der Aufnahmekästen 30 oder 62 der Abfüllmaschine 1 verwendet werden. So kann nach jedem Sackwechsel eine automatische Reinigung der Aufnahmekästen 30 und/oder 62 erfolgen.

Mit der Verdichtungsstation kann die Verdichtung des in einen offenen Sack abgefüllten Schüttguts erheblich gesteigert werden. Es ist möglich, eine Verdichtungsstation zur Verfügung zu stellen, bei der mehrere Verdichtungseinrichtungen hintereinander angeordnet sind, sodass ein Parallelbetrieb und eine parallele Verdichtung einer Vielzahl von gefüllten Offensäcken möglich ist. Dabei kann über einen Schieber oder dergleichen ein zu verdichtender Offensack von einer Fördereinrichtung wie einem Flachgurtförderer zu der Verdichtungseinrichtung geschoben werden. Die eigentliche Verdichtung erfolgt in dem Behälter mit der rohrförmigen Innenwand, wobei von oben ein Pressstempel abgesenkt wird und in den oben offenen Offensack eintaucht, während sich der Boden des Offensacks über eine Stützeinheit an Haken des Behälters abstützt. Gleichzeitig kann die Behälterumgebung durch eine Entstaubung abgesaugt werden.

Während des Pressens mit dem Pressstempel kann der Behälter eine periodische Heb- und Senkbewegung durchführen, die den Verdichtungsprozess erheblich unterstützt. Gleichzeitig kann durch den Pressstempel Luft abgesaugt werden. Dazu kann die Kontaktfläche des Pressstempels beispielsweise durch ein Drahtgitter oder Drahtgewebe gebildet werden, durch welches abgesaugt werden kann.

Sollte bei dem Verdichtungsprozess Staub austreten, kann über die integrierte Reinigungsvorrichtung die Innenwandung des Behälters 100 von anhaftenden Schüttgutpartikeln gereinigt werden. Dazu dient der Schichtverbund 203 der Reinigungseinrichtung 202, wobei auf der Umfangsfläche 217 des Plattenverbundes 203 eine Vielzahl von Fluidaustrittsöffnungen 210, 211 ausgebildet ist, durch die ein Fluidstrom auf die Innenwandung des Behälters gerichtet werden kann.

Die Steuerung der Luftwege kann auf einfache Art und Weise durch eine entsprechende Ausgestaltung der Fluidleitplatte erfolgen, wobei die Intensität durch eine Querschnittsanpassung oder die Anzahl der Austrittsöffnungen 210, 211 pro Umfangslänge entsprechend eingestellt werden kann. Die Ausrichtung des Luftaustritts 210, 211 definiert die Strömungsrichtung des Fluids und damit die Richtung des Fluidstroms 209.

Wenn beispielsweise oberhalb des Plattenverbundes 203 noch weitere Einrichtungen vorgesehen sind, die ebenfalls angesteuert werden sollen, kann eine Versorgungsdurchführung 226 an dem Schichtverbund ausgebildet sein, um beispielsweise einen Druckluft- oder Vakuumanschluss bzw. eine Druckluft- bzw. Vakuumdurchleitung zu ermöglichen.

Da die Außenabmessungen des Plattenverbundes regelmäßig an die Innenabmessungen des Behälters 110 angepasst sind, kann durch eine Versorgungsdurchführung 226 ein einfacher Medienaustausch bzw. Datenaustausch realisiert werden.

Der Aufbau der Verdichtungsstation 100 und der Aufbau der Reinigungsvorrichtung 200 ist jeweils einfach und kostengünstig realisierbar.

Figur 9 zeigt ein Detail einer Hebeeinrichtung 102, wobei auf dem Schichtverbund 203 eine Kurzhubeinrichtung 140 angebracht ist, die die Platte 208 hier um +/- 5 mm in der Höhe verstellen kann. Dadurch wird die Stützeinheit 231 entsprechend mitverstellt. Die Kurzhubeinrichtung 140 könnte auch in die Linearführung 233 integriert sein.

Der Schichtverbund 203 umfasst hier die Schichten 204, 205 und 207. Die Schichten 204 und 207 nehmen zwischen sich die Fluidleitplatte 205 auf, an der die Fluidaustrittsöffnungen 210, 211 ausgebildet sind. Hier sind die Fluidaustrittsöffnungen z. B. durch Wasserstrahlschneiden aus der Platte 205 ausgeschnitten worden. Auf der Platte 207 ist die Kurzhubeinrichtung 140 angebracht, die die Platte 208 noch einmal (etwas) in der Höhe verstellen kann, um die Übergabe eines Offensacks von der Fördereinrichtung oder auf die Fördereinrichtung 106 zu erleichtern. Der Offensack steht auf der Stützeinheit 231 auf, die magnetisch und somit lösbar an der Platte 208 befestigt ist.

**Bezugszeichenliste:**

| | | | |
|---|---|---|---|
| 1 | Abfüllmaschine | 130 | Entstaubung |
| 2 | Füllkarussell | 140 | Kurzhubeinrichtung, Kurzhubzylinder |
| 3 | Offensack | | |
| 5 | feststehender Teil | 200 | Reinigungsvorrichtung |
| 6 | beweglicher Teil | 201 | Längsrichtung |
| 30 | Aufnahmekasten | 202 | Reinigungseinrichtung |
| 41 | Behandlungsstation | 203 | Schichtverbund |
| 60 | Übergabestation | 204 | Schicht, Endschicht, Bodenschicht |
| 61 | Schwenkarm | | |
| 62 | Aufnahmekasten | 205 | Schicht, Fluidleitschicht |
| 63 | Schwenkposition | 206 | Schicht, DistanzSchicht, |
| 70 | Sackquelle | 207 | Schicht, Deckschicht |
| 71 | Folienrolle | 208 | Schicht,Endschicht |
| 72 | Folienbahn | 209 | Fluidstrom |
| 73 | Formschulter | 210 | Fluidaustrittsöffnung |
| 80 | Zwischensilo | 211 | Fluidaustrittsöffnung |
| 100 | Verdichtungsstation | 212 | Fluidzufuhr |
| 101 | Verdichtungseinrichtung | 213 | Fluidzufuhröffnung |
| 102 | Hebeeinrichtung | 214 | Endfläche, Bodenfläche |
| 103 | abgesenkte Stellung von 102 | 215 | Leitkanal |
| | | 215a | Leitkanalanfang |
| 104 | angehobene Stellung von 102 | 216 | Leitkanal |
| | | 216a | Leitkanalanfang |
| 105 | Schieber | 217 | Umfangs fläche |
| 106 | Förderband | 218 | Endfläche, Bodenfläche |
| 107 | Sauger an 105 | 219 | radial innerer Bereich |
| 108 | Stauklappe | 221 | Querrichtung |
| 110 | Behälter | 222 | Materialsteg |
| 111 | rohrförmige Innenwand | 223 | Verteilmulde in 206 |
| 112 | Aufnahmeraum | 224 | Durchgangsöffnung in 206 |
| 113 | Verdichtungsgetriebe | 225 | zentrale Durchgangsöffnung von 205 |
| 115 | oberer Abschnitt von 110 | | |
| 116 | Haken | 226 | Versorgungsdurchführung |
| 117 | Rüttleraufhängung | 227 | Bürste |
| 120 | Pressstempel | 228 | Zentrierloch |
| 121 | abgesenkte Position | 229 | Zentrierstift |
| 122 | angehobene Position | 230 | Antrieb |
| 123 | Presseinrichtung | 231 | Stützeinheit |
| 124 | Pneumatikantrieb | 232 | Magnet |
| 125 | Absaugeinrichtung an 110 | 233 | Linearführung mit Antrieb |
| 126 | Heb- und Senkeinheit | 234 | Motor |
| 131 | Langloch | 235 | Motor |

## Patentansprüche

1. Abfüllmaschine (1) zum Füllen von Offensäcken (3) mit Schüttgut, wobei der Offensack wenigstens zeitweise in einem Behälter (110) aufgenommen ist und wobei eine Reinigungsvorrichtung (200) zum Reinigen einer rohrförmigen Innenwand (111) des Behälters (110) z. B. von Partikeln von Schüttgut umfasst ist, um nach oder während der Entnahme und/oder vor oder bei dem dem Einführen eines Offensacks die rohrförmige Innenwand (111) zu reinigen,
**dadurch gekennzeichnet,**
**dass** die Reinigungsvorrichtung eine in dem Behälter (110) entlang einer Längsrichtung (201) bewegbare Reinigungseinrichtung (202) aufweist, und dass die Reinigungseinrichtung (202) einen Schichtverbund (203) aus einer Mehrzahl von Schichten (204-208) umfasst,
und wobei der Schichtverbund (203) zwei Endflächen (214, 218) umfasst, wobei eine Endfläche eine Deckfläche (218) und eine Endfläche als Bodenfläche (214) ausgebildet ist,
und wobei an dem Schichtverbund (203) eine Vielzahl von nach außen ausgerichteter Fluidaustrittsöffnungen (210, 211) ausgebildet ist, um einen Fluidstrom (209) auf die rohrförmige Innenwand (111) des Behälters (110) auszurichten.

2. Abfüllmaschine (1) nach Anspruch 1, wobei wenigstens eine Fluidzufuhr (212) an eine Endschicht (204) angeschlossen ist.

3. Abfüllmaschine (1) nach einem der vorhergehenden Ansprüche, wobei sich die Schichten (204-208) quer zu der Längsrichtung (201) erstrecken und wobei der Plattenverbund (203) zwei Endschichten (204, 208) mit jeweils einer Endfläche (214, 218) umfasst, wobei eine Endschicht (208) als Deckschicht mit einer Deckfläche (218) und eine Endschicht (204) als Bodenschicht mit einer Bodenfläche (214) ausgebildet ist.

4. Abfüllmaschine (1) nach einem der vorhergehenden Ansprüche, wobei die Reinigungseinrichtung (202) in der Längsrichtung verfahrbar ist, um die rohrförmige Innenwand (111) des Behälters (110) zu reinigen und/oder den Offensack auszuheben.

5. Abfüllmaschine (1) nach einem der vorhergehenden Ansprüche, wobei Fluidaustrittsöffnungen (210, 211) an einer Umfangsfläche (217) und/oder wenigstens einer Endfläche (214, 218) des Schichtenverbundes (203) ausgebildet sind.

6. Abfüllmaschine (1) nach einem der vorhergehenden Ansprüche, wobei der Schichtverbund (203) wenigstens eine Fluidleitschicht (205) umfasst, in der eine Mehrzahl an Leitkanälen (215, 216) ausgebildet ist, die mit Fluidaustrittsöffnungen (210, 211) gekoppelt sind und wobei insbesondere die Leitkanäle (215, 216) durch Materialstege (222) der Fluidleitschicht (205) voneinander getrennt sind und sich von einem radial inneren Bereich (219) bis nach außen zum äußeren Rand (219) der Fluidleitschicht (205) erstrecken und wobei vorzugsweise sich wenigstens zwei Leitkanäle (215, 216) jeweils von einem radial weiter innen gelegenen Leitkanalanfang (215a, 216a) zu jeweils einer Fluidaustrittsöffnung (210, 211) erstrecken.

7. Abfüllmaschine (1) nach einem der vorhergehenden Ansprüche, wobei der Schichtverbund (203) eine Distanzplatte (206) benachbart zu der Fluidleitschicht (205) umfasst.

8. Abfüllmaschine (1) nach einem der vorhergehenden Ansprüche, wobei in dem Schichtverbund (203) eine Verteilmulde (223) ausgebildet ist, über die die wenigstens zwei Leitkanalanfänge (215a, 216a) miteinander verbunden werden und/oder wobei die Verteilmulde (223) durch eine Durchgangsöffnung (224) in der Distanzschicht (206) gebildet wird und/oder wobei die Verteilmulde (223) mit der Fluidzufuhr (212) verbunden ist.

9. Abfüllmaschine (1) nach einem der vorhergehenden Ansprüche, wobei die Fluidleitplatte (205) eine zentrale Durchgangsöffnung (225) aufweist.

10. Abfüllmaschine (1) nach einem der vorhergehenden Ansprüche, wobei ein Antrieb (230) vorgesehen ist, um den Schichtverbund (203) entlang einer Längsrichtung der rohrförmigen Innenwand (201) des Behälters (110) zu bewegen.

11. Abfüllmaschine (1) nach einem der vorhergehenden Ansprüche, wobei wenigstens eine Versorgungsdurchführung (226) an dem Schichtverbund (203) ausgebildet ist.

12. Abfüllmaschine (1) nach einem der vorhergehenden Ansprüche, wobei an einer Außenseite (220) des Plattenverbundes (203) Bürsten (227) befestigt sind, um die rohrförmige Innenwand (201) (wenigstens abschnittsweise) zu reinigen und/oder wobei an wenigstens einer Platte (204-208) des Plattenverbundes (203) wenigstens ein Zentrierloch (228) ausgebildet ist, in dem ein Zentrierstift (229) aufgenommen ist.

13. Abfüllmaschine (1) nach einem der vorhergehenden Ansprüche, wobei wenigstens eine Platte (204-208) des Plattenverbundes (203) wenigstens im Wesentlichen aus Metall und insbesondere Stahl besteht und/oder wobei ein Querschnitt des Plattenverbundes (203) an einen Innenquerschnitt des Behälters (110) angepasst ist, wobei der Querschnitt beispielsweise rund, abgerundet, oval, rechteckig, hinterschnitten oder sternförmig ausgebildet ist..

14. Abfüllmaschine (1) nach einem der vorhergehenden Ansprüche, wobei der Schichtverbund wenigstens eine Platte umfasst und wobei der Schichtverbund insbesondere als Plattenverbund ausgeführt ist und mehrere Platten umfasst.

15. Reinigungsvorrichtung (200) zum Reinigen einer rohrförmigen Innenwand (111) des Behälters (110) z. B. von Partikeln von Schüttgut, umfassend eine in dem Behälter (110) entlang einer Längsrichtung (201) bewegbare Reinigungseinrichtung (202), **dadurch gekennzeichnet,**
**dass** die Reinigungseinrichtung (202) einen Schichtverbund (203) aus einer Mehrzahl von Schichten (204-208) umfasst, und wobei der Schichtverbund (203) zwei Endflächen (214, 218) umfasst, wobei eine Endfläche als Deckfläche (218) und eine Endfläche als Bodenfläche (214) ausgebildet sind,
und wobei an dem Schichtverbund (203) eine Vielzahl von nach außen ausgerichteter Fluidaustrittsöffnungen (210, 211) ausgebildet ist, um einen Fluidstrom (209) auf die rohrförmige Innenwand (111) des Behälters (110) auszurichten.

## Claims

1. Filling machine (1) for filling open-mouth bags (3) with bulk material, wherein the open-mouth bag is at least temporarily received in a container (110) and wherein a cleaning apparatus (200) is comprised for cleaning a tubular inner wall (111) of the container (110) e.g. of particles of bulk material, for cleaning the tubular inner wall (111) after or during discharge and/or prior to or during inserting an open-mouth bag, **characterized in**
**that** the cleaning apparatus comprises a cleaning device (202) that is movable in the container (110) along the longitudinal direction (201), and that the cleaning device (202) comprises a laminate (203) of a multitude of layers (204-208), and wherein the laminate (203) comprises two end faces (214, 218), one end face configured as a top surface (218) and one end face, as a bottom surface (214), and wherein the laminate (203) is configured with a plurality of outwardly oriented fluid outlet ports (210, 211) for directing a fluid flow (209) toward the tubular inner wall (111) of the container (110).

2. The filling machine (1) according to claim 1, wherein at least one fluid feed (212) is connected with an end layer (204).

3. The filling machine (1) according to any of the preceding claims, wherein the layers (204-208) extend transverse to the longitudinal direction (201), and wherein the plate composite (203) comprises two end layers (204, 208) having an end face (214, 218) each, wherein one end layer (208) is configured as a top layer with a top surface (218) and one end layer (204), as a bottom layer with a bottom surface (214).

4. The filling machine (1) according to any of the preceding claims, wherein the cleaning device (202) is displaceable in the longitudinal direction for cleaning the tubular inner wall (111) of the container (110) and/or lifting the open-mouth bag out.

5. The filling machine (1) according to any of the preceding claims, wherein fluid outlet ports (210, 211) are configured on a peripheral surface (217) and/or at least on one end face (214, 218) of the laminate (203).

6. The filling machine (1) according to any of the preceding claims, wherein the laminate (203) comprises at least one fluid guiding layer (205) in which a multitude of guiding ducts (215, 216) is configured which are coupled with fluid outlet ports (210, 211), and wherein in particular the guiding ducts (215, 216) are separated from one another by material bridges (222) of the fluid guiding layer (205) and extend outwardly from a radially inwardly region (219) up to the outer edge (219) of the fluid guiding layer (205), and wherein preferably at least two guiding ducts (215, 216) extend from one radially farther inwardly guiding duct front end (215a, 216a) up to one fluid outlet port (210, 211) each.

7. The filling machine (1) according to any of the preceding claims, wherein the laminate (203) comprises a distance plate (206) adjacent to the fluid guiding layer (205).

8. The filling machine (1) according to any of the preceding claims, wherein a distributor trough (223) is configured in the laminate (203) by means of which the at least two guiding duct front ends (215a, 216a) are connected with one another, and/or wherein the distributor trough (223) is formed by a through hole (224) in the distance layer (206), and/or wherein the distributor trough (223) is connected with the fluid feed (212).

9. The filling machine (1) according to any of the preceding claims, wherein the fluid baffle (205) shows a central through hole (225).

10. The filling machine (1) according to any of the preceding claims, wherein a drive (230) is provided for moving the laminate (203) along a longitudinal direction of the tubular inner wall (201) of the container (110).

11. The filling machine (1) according to any of the preceding claims, wherein the laminate (203) is configured with at least one supply feed-through (226).

12. The filling machine (1) according to any of the preceding claims, wherein brushes (227) are attached to an outside surface (220) of the plate composite (203) for cleaning (at least sections of) the tubular inner wall (201), and/or wherein at least one plate (204-208) of the plate composite (203) is configured with at least one centering hole (228) in which a centering pin (229) is received.

13. The filling machine (1) according to any of the preceding claims, wherein at least one plate (204-208) of the plate composite (203) consists at least substantially of metal and in particular steel, and/or wherein the cross section of the plate composite (203) is matched to the inner cross section of the container (110), the cross section being configured for example round, rounded, oval, rectangular, undercut or star-shaped.

14. The filling machine (1) according to any of the preceding claims, wherein the laminate comprises at least one plate, and wherein the laminate is in particular designed as a plate composite and comprises multiple plates.

15. Cleaning apparatus (200) for cleaning a tubular inner wall (111) of the container (110) e.g. of particles of bulk material, comprising a cleaning device (202) movable in the container (110) along a longitudinal direction (201),
**characterized in**
**that** the cleaning device (202) comprises a laminate (203) of a multitude of layers (204-208), and wherein the laminate (203) comprises two end faces (214, 218), one end face being configured as a top surface (218) and one end face, as a bottom surface (214), and wherein the laminate (203) is configured with a plurality of outwardly oriented fluid outlet ports (210, 211) for directing a fluid flow (209) toward the tubular inner wall (111) of the container (110).

## Revendications

1. Machine d'ensachage (1) pour remplir des sacs ouverts (3) de matériau en vrac, ledit sac ouvert étant logé au moins temporairement dans un contenant (110) et un dispositif de nettoyage (200) destiné au nettoyage d'une paroi intérieure tubulaire (111) dudit contenant (110), par exemple de particules de matériau en vrac, étant compris pour nettoyer la paroi intérieure tubulaire (111) après ou pendant le retirement et/ou avant ou pendant l'introduction d'un sac ouvert,
**caractérisée en ce**
**que** ledit dispositif de nettoyage présente un moyen de nettoyage (202) mobile dans le contenant (110) le long d'un sens longitudinal (201), et que le moyen de nettoyage (202) comprend un composite stratifié (203) constitué d'une pluralité de couches (204-208),
et ledit composite stratifié (203) comprenant deux faces d'extrémité (214, 218), une face d'extrémité étant réalisée en face plafond (218) et une face d'extrémité en tant que face de fond (214),
et une pluralité d'orifices d'écoulement de fluide (210, 211) orientés vers l'extérieur étant réalisée sur ledit composite stratifié (203) pour arranger un flux de fluide (209) sur la paroi intérieure tubulaire (111) du contenant (110).

2. Machine d'ensachage (1) selon la revendication 1, au moins une alimentation en fluide (212) étant raccordée à une couche d'extrémité (204).

3. Machine d'ensachage (1) selon l'une quelconque des revendications précédentes, les couches (204-208) s'étendant à la transversale du sens longitudinal (201) et le composite stratifié (203) comprenant deux couches d'extrémité (204, 208) dotées chacune d'une face d'extrémité (214, 218), une couche d'extrémité (208) étant réalisée en tant que couche de parement dotée d'une face plafond (218) et une couche d'extrémité (204) en tant que couche de fond dotée d'une face de fond (214).

4. Machine d'ensachage (1) selon l'une quelconque des revendications précédentes, le moyen de nettoyage (202) pouvant être déplacé dans le sens longitudinal pour nettoyer la paroi intérieure tubulaire (111) du contenant (110) et/ou pour relever le sac ouvert.

5. Machine d'ensachage (1) selon l'une quelconque des revendications précédentes, les orifices d'écoulement de fluide (210, 211) étant réalisés sur une face de circonférence (217) et/ou au moins une face d'extrémité (214, 218) du composite stratifié (203).

6. Machine d'ensachage (1) selon l'une quelconque des revendications précédentes, le composite stratifié (203) comprenant au moins une couche-repère de fluide (205) dans laquelle est réalisée une pluralité de canaux-repères (215, 216) qui sont reliés à des orifices d'écoulement de fluide (210, 211), et notamment lesdits canaux-repères (215, 216) étant séparés les uns des autres par des cloisons de matériau (222) de la couche-repère de fluide (205) et s'étendant d'une zone interne radiale (219) jusqu'à l'extérieur, au bord extérieur (219) de la couche-repère de fluide (205), et de préférence au moins deux canaux-repères (215, 216) s'étendant respectivement d'un début de canal-repère (215a, 216a) radial situé plus à l'intérieur, à un orifice d'écoulement de fluide (210, 211) respectif.

7. Machine d'ensachage (1) selon l'une quelconque des revendications précédentes, le composite stratifié (203) comprenant une plaquette d'espacement (206) à proximité de la couche-repère de fluide (205).

8. Machine d'ensachage (1) selon l'une quelconque des revendications précédentes, une trémie de distribution (223) qui relie lesdits au moins deux débuts de canaux-repères (215a, 216a) l'un à l'autre étant réalisée dans le composite stratifié (203), et/ou la trémie de distribution (223) étant constituée par un orifice de passage (224) dans la couche d'espacement (206) et/ou ladite trémie de distribution (223) étant reliée à l'alimentation en fluide (212).

9. Machine d'ensachage (1) selon au moins l'une quelconque des revendications précédentes, la plaquette-repère de fluide (205) présentant un orifice de passage central (225).

10. Machine d'ensachage (1) selon l'une quelconque des revendications précédentes, un entraînement (230) étant prévu pour déplacer le composite stratifié (203) le long d'un sens longitudinal de la paroi intérieure tubulaire (201) du contenant (110).

11. Machine d'ensachage (1) selon l'une quelconque des revendications précédentes, au moins un passage d'alimentation (226) étant réalisée sur le composite stratifié (203).

12. Machine d'ensachage (1) selon l'une quelconque des revendications précédentes, des brosses (227) étant fixées sur un côté extérieur (220) du composite de plaquettes (203) pour nettoyer (au moins partiellement) la paroi intérieure tubulaire (201) et/ou au moins un trou de centrage (228), dans lequel est logée une tige de centrage (229), étant réalisé sur au moins une plaquette (204-208) du composite de plaquettes (203).

13. Machine d'ensachage (1) selon l'une quelconque des revendications précédentes, au moins une plaquette (204-208) du composite de plaquettes (203) étant constituée au moins sensiblement de métal et notamment d'acier et/ou une section droite du composite de plaquettes (203) étant adaptée à une section droite intérieure du contenant (110), ladite section droite étant réalisée par exemple ronde, arrondie, ovale, rectangulaire, en contre-dépouille ou étoilée.

14. Machine d'ensachage (1) selon l'une quelconque des revendications précédentes, le composite stratifié comprenant au moins une plaquette et ledit composite stratifié étant notamment réalisé en tant que composite de plaquettes et comprenant plusieurs plaquettes.

15. Dispositif de nettoyage (200) pour nettoyer une paroi intérieure tubulaire (111) du contenant (110), par exemple de particules de matériau en vrac, comprenant un moyen de nettoyage (202) mobile dans le contenant (110) le long d'un sens longitudinal (201),
**caractérisé en ce**
**que** le moyen de nettoyage (202) comprend un composite stratifié (203) constitué d'une pluralité de couches (204-208),
et ledit composite stratifié (203) comprenant deux faces d'extrémité (214, 218), une face d'extrémité étant réalisée en tant que face plafond (218) et une face d'extrémité en tant que face de fond (214),
et une pluralité d'orifices d'écoulement de fluide (210, 211) orientés vers l'extérieur étant réalisée sur le composite stratifié (203) pour arranger un flux de fluide (209) sur la paroi intérieure tubulaire (111) du contenant (110).
